# EUROPÄISCHE PATENTSCHRIFT

(11) **EP 0 036 482 B1**
(45) Veröffentlichungstag und Bekanntmachung des Hinweises auf die Patenterteilung: **19.10.1983**
(21) Anmeldenummer: 81101050.3
(22) Anmeldetag: 14.02.1981
(51) Int. Cl.: D03C 3/08, D03C 3/24

(54) **Doppelhub-Offenfach-Jacquardmaschine**
Double-lift jacquard of open-shed type
Mécanique jacquard à double lève du type à foule ouverte

(30) Priorität: 22.03.1980 DE 3011190
(43) Veröffentlichungstag der Anmeldung: 30.09.1981
(73) Patentinhaber: Grosse Webereimaschinen GmbH, D-89233 Neu-Ulm (DE)
(72) Erfinder: Keim, Walter, D-7910 Neu-Ulm 4 (DE)
(74) Vertreter: Ernicke, Hans-Dieter, Dipl.-Ing.

## Beschreibung

### Einleitung

Eine Doppelhub-Offenfach-Jacquardmaschine ist eine Fachbilde-Einrichtung für Webmaschinen, die es ermöglicht, unregelmäßige Muster weben zu können. Die zum Anheben und Absenken der Kettfäden bestimmten Platinen werden von gegenläufig bewegbaren Hubmesserkästen mitgenommen, zu welchem Zweck die Platinen mit Nasen zum Aufhängen an den Schneidkanten der Hubmesser versehen sind. Die Platinen werden von quer zu ihnen sich erstreckenden Nadeln gesteuert, wenn die Hubmesser sich in ihren Hubendstellungen befinden. Soll eine Platine im Oberfach verbleiben, dann stützt sie sich mit einer Nase auf einem Arretiermesser ab und kann somit dem Hubmesser nicht folgen. Soll eine Platine im Unterfach verbleiben, dann stützt sie sich auf dem Platinenboden ab, und die Nadel muß die Platine vom zugeordneten Hubmesser abdrükken, um das Mitnehmen der Platine zu vermeiden.

Wenn sich nun die am abwärts gehenden Hubmesser hängenden Platinen mit dem aufwärts steigenden Hubmesser begegnen, besteht die Gefahr, daß das aufwärts steigende Hubmesser den freien Haken der abwärts gehenden Platine erfaßt und diese ungewollt in die Oberfachstellung zurückbewegt, was zu Webfehlern führt.

Die grundsätzliche Aufgabe der Erfindung besteht darin, diese unerwünschte Mitnahme abwärts gehender Platinen durch aufwärts steigende Hubmesser zu vermeiden.

### Stand der Technik

Mit dem Gegenstand der DE-PS 2 344 363 wird diese grundsätzliche Aufgabe dadurch gelöst, daß eines der beiden Hubmesser im Kreuzungsbereich der Platinen aus seiner vorgegebenen vertikalen Bewegungsbahn seitlich ausweicht. Die abwärts gehenden Platinen können daher zufolge dieses seitlichen Ausweichweges vom aufsteigenden Hubmesser nicht mehr erfaßt werden.

Bei dieser bekannten Anordnung sind die Hubmesser voneinander distanziert, so daß sie während ihrer Hubbewegung einander nicht kreuzen. Die Platinen sind doppelschenklig ausgebildet, wobei ein Schenkel als federnder Stützschenkel wirkt und der andere Schenkel mit drei Nasen versehen ist, die in gleiche Richtung weisen, von denen zwei Nasen den Hubmessern und eine Nase dem Arretiermesser zugeordnet sind.

Zwischen den Hubmessersätzen und unterhalb des unteren Hubmessersatzes sind Platinroste angeordnet, die den Bewegungsspielraum der Platinen in Abdruckrichtung der Nadeln begrenzen.

Die seitliche Ausweichbewegung des einen Hubmesserkastens hat somit zur Folge, daß die daran hängenden Platinen sich an den Platinenrosten abstützen, während der dazwischen befindliche Platinenbereich über das seitlich ausweichende Hubmesser ausgebaucht, also verformt wird. Diese Verformung der Platinen führt dazu, daß der oberhalb der Platinenroste befindliche Platinenschenkel mit dem daran befindlichen freien Haken aus dem Wirkungsbereich des aufwärts steigenden Messers gebracht wird.

Die Folge dieser seitlichen Ausweichbewegung des einen Hubmessersatzes ist aber eine wesentlich stärkere Reibung der Platinen an den Platinenrosten, die sogar dazu führen kann, daß die mit dem abwärts gehenden Hubmesser mitgenommenen Platinen zufolge dieser Reibung hängen bleiben, den Kontakt zum Hubmesser verlieren und somit zu Webfehlern Anlaß geben.

### Spezielle Aufgabe der Erfindung

Ausgehend von der eingangs erwähnten grundsätzlichen Aufgabe besteht die spezielle Aufgabe der Erfindung darin, die Nachteile der Konstruktion nach der DE-PS 2344363 zu vermeiden, indem durch eine andere Gestaltung der Platinen und Anordnung der Platinenroste das Abstützen der Platinen an Platinenrosten mit der Folge der Platinenbiegung vermieden wird, wenn eine der Hubmesserkästen eine seitliche Ausweichbewegung ausführt.

### Erfindungsgemäße Lösung

Die Erfindung geht von der DE-PS 2 344 363 aus, indem die Hubmesserkästen voneinander distanziert sind, sich also nicht kreuzen, wobei einer der Messerkästen, vorzugsweise der untenliegende, im Kreuzungsbereich der Platinen eine seitliche Ausweichbewegung durchführt und damit das ungewollte Mitnehmen der abwärts gehenden Platine durch das aufwärtssteigende Hubmesser verhindert. Zwischen den Messerkästen ist ein Platinenrost angeordnet, an dem die Platinen mit Ausweichmöglichkeit in Abdruckrichtung der Nadeln geführt sind.

Zusätzlich zu diesen bekannten Merkmalen sind erfindungsgemäß die Platinen einschenklig ausgebildet, gegen Verdrehung um ihre Achse gesichert und ihre den Hubmessern zugeordneten Nasen nach entgegengesetzten Seiten gerichtet, wobei die Platinen in Abdruckrichtung der Nadeln an dem zwischen den Hubmessern angeordneten Rost unter Meidung eines weiteren, unterhalb der Hubmesser angeordneten Rostes abgestützt sind und ein zusätzlicher Rost oberhalb der Offenfachstellung der oberen Hubmesser vorgesehen ist.

### Wirkung und Vorteil der Erfindung

Es hat sich gezeigt, daß die Platinen beim Abwärtsgang des seitlich ausweichenden Messerkastens sich von dem zwischen den Messerkästen befindlichen Rost lösen und eine Art Kippvorgang ohne Durchbiegung der Platine ausführen, der nur von dieser seitlichen Ausweichbewegung und vom Harnischzug bestimmt ist. Der oberhalb der Messerkästen beim Gegenstand der Erfindung befindliche Rost hat mit den abgehenden Platinen keinen Reibkontakt mehr und fällt daher als Reibungsquelle aus. Da unterhalb der Messerkästen kein Rost vorhanden ist, kann auch an dieser Stelle keine Reibungseinwirkung entstehen.

Weitere Merkmale der Erfindung ergeben sich aus den Unteransprüchen.

In der Zeichnung ist die Erfindung schematisch und beispielsweise dargestellt. Es zeigt
Fig. 1 eine Seitenansicht einer Doppelhub-Offenfach-Jacquardmaschine mit Darstellung verschiedener Platinenstellungen,
Fig.2 bis 9 Seitenansichten jeweils einer Platine in verschiedenen Bewegungsstellungen,
Fig.10 eine konstruktive Darstellung einer Platine,
Fig. 11 eine Variante des oberen Rostes mit Führungselementen und
Fig. 12 eine Platine in einer anderen Ausgestaltung.

In Fig. 1 ist eine Doppelhub-Offenfach-Jacquardmaschine nach der Erfindung in einer Gesamtansicht gezeigt. Sie weist zwei gegenläufig in vertikaler Richtung hin- und herbewegbare Gruppen von Hubmessern 6, 7 auf, die übereinander so weit distanziert sind, daß sie sich nicht kreuzen. Mit diesen Hubmessern 6, 7 werden Platinen 1 vertikal bewegt, die ihrerseits von Abdrucknadeln 5 quer zu ihrer Längsachse verstellbar sind, so daß die an den einstäbigen Platinen 1 befindlichen und nach gegensätzlichen Richtungen vorragenden Nasen 2, 3 in oder außer Eingriff mit den Messerkanten der Hubmesser 6, 7 gebracht werden können. Jede Platine 1 weist außerdem eine Arretiernase 4 auf, die in Oberfachstellung der Platine 1 mit einem ortsfesten Arretiermesser 8 zusammenwirken kann.

Die Abdrucknadeln 5 werden von horizontal wirkenden Abdruckmessern 17 gegen die Wirkung nicht dargestellter Federn seitlich bewegt. An den Abdrucknadeln 5 befinden sich Mitnehmerelemente 17, die gegen die ihnen zugeordneten Platinen 1 auftreffen und diese seitlich von den Hubmessern 6, 7 abdrücken können. Mit den Abdrucknadeln 5 sind Tastnadeln 19 verbunden, die gegen die über einen Zylinder 20 in üblicher Weise geführten Jacquard-Karten 21 wirken. Trifft eine Tastnadel 19 auf ein Loch der Karte 21, dann bringt sie die ihr zugeordnete Abdrucknadel 5 aus dem Wirkungsbereich der Abdruckmesser 17. Die Folge davon ist, daß die zugeordnete Platine 1 in ihrer Grundstellung verbleibt, also nicht abgedrückt wird. Trifft hingegen die Tastnadel 19 auf die Karte 21, dann verschiebt das Abdruckmesser 17 die zugeordnete Abdrucknadel 5 und damit auch die zugeordnete Platine 1.

In Fig. 1 sind das obere Hubmesser 6 in seiner oberen und das untere Hubmesser 7 in seiner unteren Hubendstellung gezeigt. Die Platinen 1a befinden sich im Unterfach und werden nicht seitlich abgedrückt. Folglich werden sie mit dem Hubmesser 7 nach oben mitgenommen. Die Platinen 1 befinden sich im Oberfach und werden ebenfalls nicht abgedrückt. Folglich würden sie mit dem Hubmesser 6 abwärts gehen, woran sie aber durch Abstützen am Arretiermesser 8 gehindert werden.

Die Platinen 1c befinden sich im Oberfach und werden seitlich abgedrückt. Da sie mit den Nasen 2 am Hubmesser 6 hängen, kommt die Arretiernase 4 vom Arretiermesser 8 frei. Folglich gehen diese Platinen 1 c mit dem Hubmesser 6 in die Unterfachstellung.

Die Platinen 1 d befinden sich im Unterfach und werden abgedrückt. Dadurch kommt die Nase 3 vom Hubmesser 7 frei, woraus folgt, daß die Platinen 1d in der Unterfachstellung bleiben.

Zwischen den Hubmessern 6, 7 befindet sich ein Rost 9, an dem die Platinen 1 in ihrer Grundstellung geführt sind und beim Abdrücken abstützen. Die im Unterfach befindlichen Platinen 1 sitzen auf einem Platinenboden 10 auf. Im Bereich der oberen Hubendstellung des oberen Hubmessers 6 ist ein zweiter Rost 12 vorgesehen, dessen Funktion in den nachfolgenden Figuren näher beschrieben wird. Wenn nun die im Oberfach befindlichen Platinen 1c kurzzeitig abgedrückt werden und somit dem Hubmesser 6 in die Unterfachstellung folgen, begegnen sich das aufwärts steigende Hubmesser 7 und die freie Nase 3 der abwärts gehenden Platine 1c, was dazu führen würde, daß diese Platine 1c auf halbem Weg erfaßt und wieder ins Oberfach mitgenommen wird. Dadurch würde ein Webfehler unvermeidlich sein. Um diesen Webfehler zu vermeiden, führt eines der Hubmesser 6, 7, vorzugsweise das untere Hubmesser 7, eine seitliche Ausweichbewegung entlang des Pfeils 13 aus, wenn die freie Nase 3 im Begriff ist, das aufwärts steigende Hubmesser 7 zu passieren. Getriebe für solche ausweichfähigen Messer sind bekannt, so daß eine konstruktive Darstellung entbehrlich ist.

In den Fig. 2 bis 9 sind die verschiedenen Stellungen der Platinen 1 in Abhängigkeit vom Einlesevorgang gezeigt.

Beim Beispiel der Fig. 2 und 3 befinden sich die Platinen 1 in der Tieffachstellung. Die zugehörigen Nadeln 5 sind nicht seitlich weggedrückt worden, folglich wird das untere Hubmesser 7 die Platine 1 im Falle der Fig. 2 in die Offenfachsₜellung mitnehmen. Im Falle der Fig. 3 haben die Hubmesser 6, 7 ihre andere Hubendstellung gegenüber Fig. 2 erreicht, so daß das obere Messer 6 die Platine 1 in die Offenfachstellung mitnimmt. In beiden Fällen ist die Platine 1 dadurch ordentlich zentriert, daß sie an dem der Nase 2 zugekehrten Roststab 9 und gegebenenfalls am Arretiermesser 8 anliegt und in dieser Stellung durch die Zugkraft des Harnischfadens gehalten ist.

Wenn nun aber im Falle der Fig. 4 bei einer Stellung wie Fig. 2 die Platine 1 durch die Nadel 5 seitlich abgedrückt wird, unterliegt sie einer kombinierten Biege- und Kippbeanspruchung, im Gegenuhrzeigersinn um den Rost 9, wodurch die mittlere Nase 3 vom aufsteigenden Hubmesser 7 freikommt. Wenn der obere Platinenteil versteift und der untere Platinenteil weich ist, dann führt die Platine 1 im oberen Bereich mehr eine Kippbewegung um den abstützenden Rost 9 und im unteren Bereich mehr eine Durchbiegung aus.

Die gemäß Fig. 4 abgedrückte Platine 1 bleibt also in der Unterfachstellung ebenso wie im Beispiel der Fig.5, das der Stellung der Hubmesser 6, 7 gemäß Fig. 3 entspricht. Man erkennt aus Fig. 5, daß die Kippbewegung der Platine 1 ein solches Winkelmaß einnehmen muß, daß die dem Rost 9 nächstgelegene, obere Nase 2 deutlich von der Bewegungsebene des Hubmessers 6 distanziert ist.

Im Beispiel der Fig. 6 befindet sich die Platine 1 in der Offenfachstellung und sitzt mit ihrer Nase 4 auf dem Arretiermesser 8 auf. Sie wird nicht abgedrückt, folglich bleibt sie in der Offenfachstellung. Auch hier ist die Platine ordentlich zwischen dem Rost 9 und dem Arretiermesser 8 geführt und zentriert.

Wenn die in der Offenfachstellung befindliche Platine 1 aber gemäß Fig. 7 seitlich abgedrückt wird, erfolgt wiederum ein kombinierter Biege-und Kippvorgang um den rechten Roststab 9 so weit, bis die Arretiernase 4 vom Arretiermesser 8 freikommt. Damit nun aber das obere Platinenende nicht vom oberen Hubmesser 6 abgleiten kann, ist der obere Rost 12 funktionswichtig, denn dieser blockiert die Kippbewegung der Platine 1 im oberen Teil ab.

Zu dieser Abstützung kann es aber nur kommen, wenn die auf dem oberen Hubmesser 6 hängende Platine in die Offenfachstellung gelangt ist. Damit die Platinen 1 ohne Widerstand oder Blockade in die Stellung zwischen den Roststäben 12 gelangen kann, sind geeignete Führungsmittel 14 vorgesehen, die beim Beispiel der Fig. 2 bis 9 aus einer leicht abgewinkelten Platinenverlängerting bestehen.

Die gleiche Wirkung ergibt sich auch, wenn die Platine 1 gemäß Fig. 8 auf dem unteren Hubmesser 7 aufsitzt und abgedrückt wird.

Im Beispiel der Fig. 9 wird nun gezeigt, wie die mit einem Hubmesser 7 abwärts gehende Platine 1 davor bewahrt wird, daß ihre freie Nase 2 vom aufwärts gehenden Hubmesser 6 gefangen werden kann. Beim Beispiel der Fig. 9 führt das untere Hubmesser 7 während des Durchfahrens seines mittleren Hubbereichs regelmäßig eine seitliche Ausweichbewegung aus, die durch den Pfeil 13 angedeutet ist. Die hängende Platine 1 wird dabei von der gestrichelten Stellung in eine Schräglage mitgenommen, so daß deren Nase 2 vom Messer 6 freikommt. Diese Bewegung der Platine erfolgt ohne Deformation, weil sie sich durch die seitliche Mitnahme des Messers 7 vom Rost 9 löst und bereits aus dem oberen Rost 12 herausgelangt ist. Lediglich die Zugspannung des Harnischfadens bewirkt im unteren Bereich der Platine 1, der biegeweich ist, eine leichte Durchbiegung, besonders dann, wenn sie am Arretiermesser 8 zur Anlage kommt. Hängt die Platine 1 am oberen Messer 6, dann führt die Ausweichbewegung des unteren Messers 7 zu überhaupt keiner Verformung.

Im Beispiel der Fig. 10 ist eine einzelne Platine 1 in konstruktiver Darstellung gezeigt. Im oberen Teil ist eine Versteifung 11 in Form eines Drahtes an der Platine 1 befestigt, z. B. angeschweißt, und zwar in einer zu den Nadeln 5 parallelen Ebene. Diese Versteifung ergibt zugleich eine Drehsperre für die Platine, und zwar im Zusammenhang mit den üblichen Führungsstäben, die sich parallel zu den Nadeln 5 erstrecken.

Beim Beispiel trägt die Versteifung 11 die obere Nase 2. Ein über die Nase 2 hinausragendes Teil der Platine 1 ist leicht abgewinkelt und bildet ein Führungsmittel 14 zum leichteren Einführen der Platine 1 in den Rost 12.

Man kann aber auch gemäß Fig. 11 den Ru_{G}t 12 mit Führungsmitteln 14 versehen, die sogar nach unten bis unterhalb der Nase 2 der in Unterfachstellung befindlichen Platinen ragen können.

Im Ausführungsbeispiel der Fig. 12 ist eine mit einer Abkröpfung 15 versehene Platine 1 dargestellt, die sich in Abdruckrichtung der Nadeln 5 erstreckt. Die Art der Abkröpfung 15 ist so gewählt, daß die in Unterfachstellung befindliche Platine 1 (vgl. Fig. 4) von den Nadeln 5 an einer Stelle oberhalb der Abkröpfung 15 beeinflußt werden. Eine in der Oberfachstellung befindliche Platine 1 (vgl. Fig. 7) wird hingegen von den Nadeln 5 unterhalb der Abkröpfung 15 beeinflußt. In dieser Stellung führt die Nadel 5 um den Betrag der Abkröpfung 15 zunächst einen Leerhub aus und trifft erst dann auf den abgekröpften Schenkel 16. Trotz der in mehreren Lagen übereinander angeordneten Nadeln 5 brauchen die Platinen 1 mit ihren Abkröpfungen 15 nicht jeder Nadellage angepaßt zu sein. Diese Abkröpfungen 15 sind aber auch gleichzeitig eine Verdrehsicherung für die Platine 1.

## Patentansprüche

1. Doppelhub-Offenfach-Jacquardmaschine mit dreinasigen Platinen, die an mindestens einem, zwischen den sich nicht kreuzenden Hubmessern angeordneten, ortsfesten Rost mit Spiel geführt und in ihrer Tieffach-Stellung am Platinenboden abgestützt sind, wobei ein Hubmesserkasten, vorzugsweise der untere, im Begegnungsbereich der Platinen seitlich ausweichend geführt ist, dadurch gekennzeichnet, daß die Platinen (1) einschenklig ausgebildet, gegen Verdrehung um ihre Achse gesichert und ihre den Hubmessern (6,7) zugeordneten Nasen (2,3) nach entgegengesetzten Seiten gerichtet sind, wobei die Platinen (1) in Abdrückrichtung der Nadeln an dem zwischen den Hubmessern (6, 7) angeordneten Rost (9) unter Meidung eines weiteren, unterhalb der Hubmesser (6, 7) angeordneten Rostes abgestützt sind und ein zusätzlicher Rost (12) oberhalb der Offenfachstellung der oberen Hubmesser (6) vorgesehen ist.

2. Doppelhub-Offenfach-Jacquardmaschine nach Anspruch 1, dadurch gekennzeichnet, daß die Platinen (1) im Bereich der den Hubmessern (6, 7) zugeordneten Nasen (2, 3) versteift und im unteren Bereich biegeweich ausgebildet ist.

3. Doppelhub-Offenfach-Jacquardmaschine nach Anspruch 2, dadurch gekennzeichnet, daß die Versteifung der Platinen (1) durch einen angeschweißten Draht (11) gebildet ist, der zugleich als Drehsperre dient und mit der Platine (1) in einer zu den Nadeln (5) parallelen Ebene verbunden ist.

4. Doppelhub-Offenfach-Jacquardmaschine nach Anspruch 1, dadurch gekennzeichnet, daß der zusätzliche Rost (12) oder/und die Platinen (1) Führungsmittel (14) zum Einführen der steigenden Platinen (1) in die Abstützstellung am Rost (12) aufweisen.

5. Doppelhub-Offenfach-Jacquardmaschine nach Anspruch 1, dadurch gekennzeichnet, daß die Platine (1) im Einflußbereich der Nadeln (5) eine in Abdruckrichtung der Nadeln (5) sich erstreckende Abkröpfung (15) aufweist und dadurch der untere Schenkel (16) seitlich zum oberen versetzt ist.

6. Doppelhub-Offenfach-Jacquardmaschine nach Anspruch 5, dadurch gekennzeichnet, daß der seitliche Versatz des unteren Schenkels (16) als Verdrehsperre ausgebildet ist.

7. Doppelhub-Offenfach-Jacquardmaschine nach Anspruch 5 oder 6, dadurch gekennzeichnet, daß der Ort der Abkröpfung (15) so gewählt ist, daß die Nadeln (5) eine im Unterfach befindliche Platine (1) oberhalb und eine im Oberfach befindliche Platine (1) unterhalb der Abkröpfung (15) beeinflussen.

## Claims

1. Double stroke open shed jacquard machine with lifters which have three projections, are guided with play at at least one stationary screen, arranged between the lifting griffs, which do not intersect one another, and are supported in their lower shed position on the lifter base, wherein one lifting griff box, preferably the lower one, is guided in the contact region of the lifters such that it moves laterally, characterized in that the lifters (1) are constructed with one arm, are secured against rotation about their axis and their projections (2, 3), associated with the lifting griffs (6; 7) are directed towards opposite sides, the lifters (1) being supported in the impressing direction of the needles, on the screen (9) disposed between the lifting griffs (6, 7) whilst avoiding a further screen arranged below the lifting griffs (6, 7) and an additional screen (12) being provided above the open shed position of the upper lifting griff (6).

2. Double-stroke open-shed jacquard machine as claimed in claim 1, characterized in that the lifters (1) are constructed such that they are reinforced in the region of the projections (2, 3) associated with the lifting griffs (6, 7) and flexible in the lower region.

3. Double-stroke open-shed jacquard machine as claimed in claim 2, characterized in that the reinforcement of the lifters (1) is formed by a welded-on wire (11) which is also used as a rotational block and is connected to the lifter (1) in a plane which is parallel to the needles (5).

4. Double-stroke open-shed jacquard machine as claimed in claim 1, characterized in that the additional screen (12) and/or the lifters (1) comprise guide means (14) for leading the rising lifters (1) into the support position on the screen (12).

5. Double-stroke open-shed jacquard machine as claimed in claim 1, characterized in that the lifter (1) comprises a bend (15) extending in the impressing direction of the needles (5), in the effective region of the needles (5), and as a result the lower arm (16) is laterally offset with respect to the upper arm.

6. Double-stroke open-shed jacquard machine as claimed in claim 5, characterized in that the lateral offset of the lower arm (16) is formed as a rotational block.

7. Double-stroke open-shed jacquard machine as claimed in claim 5 or 6, characterized in that the location of the bend (15) is selected such that the needles (5) influence a lifter (1) located in the lower shed above the bend (15) and a lifter (1) located in the upper shed below the bend (15).

## Revendications

1. Mécanique Jacquard à double lève du type à foule ouverte, comprenant des platines à trois becs, qui sont guidées avec jeu sur au moins une grille fixe interposée entre les lames de lève qui ne se croisent pas et qui, en leur position de foule basse, sont appuyées sur une planche de support de platines, une boîte de lames de lève, de préférence la boîte inférieure, étant guidée en s'écartant latéralement dans la région de rencontre des platines, caractérisée en ce que les platines (1) sont à une seule branche, sont empêchées de tourner autour de leur axe et leurs becs (2, 3) associés aux lames de lève (6, 7) sont dirigés vers des côtés opposés, les platines (1) s'appuyant dans le sens de poussée des aiguilles sur la grille (9) interposée entre les lames de lève (6, 7) en évitant une autre grille disposée en-dessous des lames de lève (6, 7) et une grille (12) supplémentaire est prévue au-dessus de la position de foule ouverte de la lame de lève (6) supérieure.

2. Mécanique Jacquard à double lève du type à foule ouverte suivant la revendication 1, caractérisée en ce que les platines (1) sont raidies dans la région des becs (2, 3) associés aux lames de lève (6, 7) et sont aptes à se courber dans la région inférieure.

3. Mécanique Jacquard à double lève du type à foule ouverte selon la revendication 2, caractérisée en ce que le raidissement des platines (1) est réalisé par un fil soudé (11) qui sert en même temps de dispositif empêchant la rotation et qui est relié à la platine (1) dans un plan parallèle aux aiguilles (5).

4. Mécanique Jacquard à double lève du type à foule ouverte, caractérisée en ce que la grille (12) supplémentaire ou/et les platines (1) présentent des moyens de guidage (14) pour mettre les platines (1) montantes en position d'appui sur la grille (12).

5. Mécanique Jacquard à double lève du type à foule ouverte, caractérisée en ce que la platine (1) présente, dans la région d'action des aiguilles (5), une partie coudée (15) s'étendant suivant la direction de poussée des aiguilles (5) et ainsi la branche inférieure (16) est décalée latéralement vers le haut.

6. Mécanique Jacquard à double lève du type à foule ouverte suivant la revendication 5, caractérisée en ce que le décalage latéral de la branche (16) inférieure est agencé en dispositif empêchant la rotation.

7. Mécanique Jacquard à double lève du type à foule ouverte suivant la revendication 5 ou 6, caractérisée en ce que l'emplacement de la partie coudée (15) est choisi de manière à ce que les aiguilles (5) agissent au-dessus de la partie coudée (15) pour une platine (1) se trouvant en foule inférieure et en-dessous de la partie coudée (15) pour une platine (1) se trouvant en foule supérieure.
